# EUROPÄISCHE PATENTSCHRIFT

(11) **EP 1 498 676 B1**
(45) Veröffentlichungstag und Bekanntmachung des Hinweises auf die Patenterteilung: **16.09.2009**
(21) Anmeldenummer: 04016165.5
(22) Anmeldetag: 09.07.2004
(51) Int. Cl.: F28D 1/053, F28F 9/00

(54) **Gelöteter Kondensator für eine Kraftfahrzeugklimaanlage**
Brazed condenser for vehicles air conditioning system
Condenseur brasé pour système de climatisation de véhicules

(30) Priorität: 18.07.2003 DE 10332999
(43) Veröffentlichungstag der Anmeldung: 19.01.2005
(73) Patentinhaber: Behr GmbH & Co. KG, 70469 Stuttgart (DE)
(72) Erfinder: Gonzalez Rechea, Pedro, Dipl.-Ing., 70182 Stuttgart (DE)
(74) Vertreter: Grauel, Andreas

(56) Entgegenhaltungen:
- DE-A1- 4 232 018
- US-A- 5 509 473
- US-A- 5 632 332
- US-B1- 6 513 579

## Beschreibung

Die Erfindung betrifft einen gelöteten Kondensator für eine Kraftfahrzeugklimaanlage nach dem Oberbegriff des Patentanspruches 1 , wie er z.B. in der US 5.509.473 beschrieben wird.

Gelötete Kondensatoren für Kraftfahrzeugklimaanlagen bestehen aus einem Kondensatometz und beiderseits des Netzes angeordneten Sammelrohren, die einen Kältemitteleinlass und einen Kältemittelauslass für eine Kältemittelzufluss- und eine Kältemittelabflussleitung aufweisen. Um den Kondensator im Fahrzeug zu befestigen, sind an den Sammelrohren oder auch an den Seitenpartien des Kondensators (zwischen den Sammelrohren) Halteelemente befestigt, z. B. in Form von Halteblechen mit Ösen oder Haltezapfen zur Abstützung in einem zugeordneten fahrzeugseitigen Lager - bekannt durch das Gebrauchsmuster DE 295 09 565 U1 der Anmelderin. Meistens wird der Kondensator vor einem Kühlmittelkühler des Fahrzeuges angeordnet und an diesem direkt befestigt. Die Kältemitteleitungen des Kondensators, die aus Aluminiumrohr bestehen, werden am Kondensator befestigt, wozu so genannte Rohrhalter vorgesehen sind, die ebenfalls mit dem Kondensator verlötet oder an diesem anderweitig befestigt sind. Dabei handelt es sich bei den Halteelementen zur Abstützung oder Aufhängung des Kondensators und den Rohrhaltem zur Befestigung der Kältemittelleitungen jeweils um separate Bauteile, die einzeln hergestellt werden und an getrennten Stellen am Kondensator angeordnet sind. Beispielsweise geht eine solche Anordnung von Haltelementen und Rohrhaltem aus der älteren Anmeldung mit dem Aktenzeichen EP 03290190.2 hervor, wobei der Kondensator "in einem Schuss" mit den Haltern und den Rohrhaltern gelötet wird. Durch die DE 196 45 502 A1 wurde ein Kondensator mit Haltern zur Abstützung bekannt, welche am Netz des Kondensators durch Nieten befestigt sind.

Durch das Gebrauchsmuster DE 295 09 565 U1 der Anmelderin wurde ein gelöteter Wärmeübertrager in Form eines Kondensators bekannt, bei welchem die Halter zur Abstützung oder Aufhängung des Kondensators formund stoffschlüssig mit den Sammelrohren verbunden sind. Dadurch ist ebenfalls eine Lötung in einem Arbeitsgang und ohne zusätzliche Löthilfsmittel möglich.

Es ist Aufgabe der vorliegenden Erfindung, einen Kondensator der eingangs genannten Art, d. h. mit unterschiedlichen Haltern zu vereinfachen, die Herstellung zu erleichtern und die Kosten zu reduzieren.

Diese Aufgabe wird durch die Merkmale des Patentanspruches 1 gelöst. Erfindungsgemäß ist vorgesehen, dass die am Kondensator befestigten Halteelemente so gestaltet sind, dass sie zwei unterschiedliche Funktionen ausüben können, nämlich erstens die der Abstützung oder Aufhängung des Kondensators und zweitens die der Halterung einer Kältemittelleitung. Damit wird der Vorteil erreicht, dass die Zahl der Teile, insbesondere der Halteteile verringert und die Herstellung vereinfacht wird. Damit reduzieren sich auch die Kosten des Kondensators. Beispielsweise benötigt der erfindungsgemäße Kondensator statt - wie beim Stand der Technik - eines Haltelementes und eines Rohrhalters, die beide am Kondensator verlötet werden, nur noch ein erfindungsgemäßes Kombinationshalteelement, welche beide Funktionen gleichzeitig ausübt.

Vorteilhafte Ausgestaltungen der Erfindung ergeben sich aus den Unteransprüchen. So ist die Kältemittelleitung form- und stoffschlüssig mit dem Halter verbunden. Insbesondere sind in dem Halter Aussparungen vorgesehen, welche dem Profil der Kältemittelleitung angepasst sind und diese formschlüssig aufnehmen und halten können. Der erfindungsgemäße Halter und die Kältemittelleitung können somit für den Lötprozess ohne zusätzliche Hilfsmittel vorfixiert werden, sodass der gesamte Kondensator mit Haltern und Kältemittelleitung in einem Schuss gelötet werden kann. Vorteilhafterweise liegt die Kältemittelleitung innen, d. h. benachbart zum Sammelrohr, während der Befestigungsteil des Halters außen angeordnet ist, z. B. in Form einer Befestigungsöffnung. Damit wird der Vorteil erreicht, dass beide Funktionen sich gegenseitig nicht beeinträchtigen.

Ausführungsbeispiele der Erfindung sind in der Zeichnung dargestellt und werden im Folgenden näher beschrieben. Es zeigen
- Fig. 1: einen Ausschnitt eines Kondensators mit Halter und Kältemittelleitung als Vorderansicht,
- Fig. 2: das Ausführungsbeispiel gemäß Fig. 1 als Rückansicht,
- Fig. 3: ein zweites Ausführungsbeispiel mit einem verbreiterten Halter in einer Vorderansicht und
- Fig. 4: das Ausführungsbeispiel gemäß Fig. 3 in einer Rückansicht.

**Fig. 1** zeigt einen Ausschnitt eines Kondensators 1 für eine nicht dargestellte Kraftfahrzeugklimaanlage. Von dem gesamten Kondensator 1 ist nur ein Teil eines Sammelrohres 2 zu sehen, welches vorzugsweise zweiteilig aufgebaut ist, d. h. aus einem Deckelteil 2a und einem Bodenteil 2b besteht. Der Boden 2b nimmt Rohrenden 3 eines nicht dargestellten Kondensatornetzes auf. Am Deckel 2a des Sammelrohres 2 ist ein Halter 4 befestigt, d. h. er greift mit nicht dargestellten Vorsprüngen in entsprechende Öffnungen des Deckels 2a ein, wie dies aus dem Stand der Technik, insbesondere der älteren Anmeldung mit dem Aktenzeichen EP 03290190.2 aber auch in dem eingangs genannten Gebrauchsmuster DE 295 09 565 bekannt ist. Der Halter 4 ist als Blechteil mit einem U-Profil ausgebildet, welches einen mittleren Steg 4a und zwei seitliche Schenkel 4b, 4c aufweist. Im Bereich des Steges ist eine Befestigungsöffnung 5 in Form eines Fensters angeordnet. Parallel zur Längsrichtung des Sammelrohres 2 ist eine Kältemittelleitung 6 mit rundem Querschnitt angeordnet, die von (hier nicht sichtbaren) Aussparungen in den Schenkeln 4b, 4c aufgenommen wird.

**Fig. 2** zeigt die Ausführung gemäß Fig. 1 von der Rückseite, wobei für gleiche Teile gleiche Bezugszahlen verwendet werden. In dieser Darstellung erkennt man in dem oberen Schenkel 4c eine Aussparung 7, die ein etwa halbkreisförmiges Profil aufweist, d. h. ein Halbprofil der Kältemittelleitung 6. Ein gleiches Halbprofil, allerdings nicht sichtbar, ist in dem unteren Schenkel 4b angeordnet, sodass die Kältemittelleitung 6 formschlüssig von dem Halter 4 gehalten wird. Das Fenster 5 dient der Befestigung des Kondensators 1 im nicht dargestellten Kraftfahrzeug, z. B. an einem ebenfalls nicht dargestellten Kühlmittelkühler im Motorraum des Kraftfahrzeuges. Der Kondensator 1 ist - wie bekannt - über die Kältemittelleitung 6 sowie eine weitere hier nicht dargestellte Kältemittelleitung an einen ebenfalls nicht dargestellten Kältemittelkreislauf einer Kraftfahrzeugklimaanlage angeschlossen.

Sämtliche Teile des Kondensators, also Netz, bestehend aus Flachrohren und Wellrippen, Sammelrohr 2, Halter 4 und Kältemittelleitung 2 bestehen aus Aluminiumwerkstoffen und werden derart vorgefertigt und vorfixiert, dass sie im Wesentlichen ohne zusätzliche Löthilfsmittel in einem nicht dargestellten Lötofen gelötet werden können. Die Kältemittelleitung 6 ist nach dem Lötprozess mit dem Halter 4 und dieser mit dem Sammelrohr 2 verlötet.

**Fig. 3** zeigt ein Ausführungsbeispiel, welches nicht Gegenstand der Ansprüche ist, mit einem Sammelrohr 8, an welchem ein Halter 9 befestigt ist. Dieser weist ein relativ breites, sich in Längsrichtung des Sammelrohres 8 erstreckendes Basisteil 9a auf, von welchem etwa rechtwinklig abgebogene Schenkel 9b, 9c abgehen. Der Halter 9 ist - wie zuvor beim Ausführungsbeispiel gemäß Fig. 1 und 2 beschrieben - mit nicht dargestellten Zapfen oder Füßen in das Sammelrohr 8 gesteckt und mit diesem verlötet. An das Basisteil 9a schließt sich ein etwas abgewinkeltes Halteteil 9d an, in dessen äußerem Teil eine rechteckförmige Befestigungsöffnung 10 angeordnet ist. Hinter dem Halteteil 9d ist eine Kältemittelleitung 11 angeordnet, die wiederum parallel zur Längsrichtung des Sammelrohres 8 verläuft. Die Kältemittelleitung 11 liegt - was in dieser Darstellung nicht deutlich erkennbar ist - in einer Wölbung 12 des Halteteiles 9d und erfährt dadurch eine gewisse Fixierung. Nach dem Löten besteht zwischen Kältemittelleitung 11 und Halter 9 eine feste Lötverbindung.

**Fig. 4** zeigt das Ausführungsbeispiel gemäß Fig. 3 in einer Rückansicht, d. h. die Kältemittelleitung 11 liegt in der Zeichenebene vor dem Halter 9 und dessen Halteteil 9d. Man erkennt in dieser Ansicht, dass die breite Basis 9a in Verbindung mit den U-Schenkeln 9c, 9d eine solide, stabile Befestigung des Halters 9 ermöglicht.

## Patentansprüche

1. Gelöteter Kondensator für eine Kraftfahrzeugklimaanlage mit einem aus Rohren mit Rohrenden und Rippen bestehenden Netz und mit beiderseits des Netzes angeordneten Sammelrohren, welche die Rohrenden aufnehmen und form- und stoffschlüssig befestige Halteelemente zur Abstützung oder Aufhängung des Kondensators aufweisen, wobei die Halteelemente (4, 9) zusätzlich als Halter für eine Kältemittelleitung (6, 11) des Kondensators (1) ausgebildet sind, **dadurch gekennzeichnet, dass** die Halter (4) ein U-Profil mit zwei U-Schenkeln (4b, 4c) aufweisen, in welche Halbprofile (7) als Aussparung zur Aufnahme und Verlötung der Kältemittelleitung (6) eingearbeitet sind.

2. Kondensator nach Anspruch 1, **dadurch gekennzeichnet, dass** die Halter (4, 9) und die Käkemittelleitung (6, 11) formschlüssig und stoffschlüssig miteinander verbunden sind.

3. Kondensator nach Anspruch 1 oder 2, **dadurch gekennzeichnet, dass** der Halter (4, 9) eine Befestigungsöffnung (5, 10) aufweist, wobei die Kältemittelleitung (6, 11) zwischen Sammelrohr (2, 8) und Befestigungsöffnung (5, 10) angeordnet ist.

4. Kondensator nach Anspruch 1, 2, oder 3, **dadurch gekennzeichnet, dass** die Kältemittelleitung (6, 11) parallel zum Sammelrohr (2, 8) angeordnet ist.

5. Kondensator nach einem der vorhergehenden Ansprüche, **dadurch gekennzeichnet, dass** alle Teile des Kondensators einschließlich Haltern (4, 9) und Kältemittelleitungen (6, 11) in einem Arbeitsgang lötbar sind.

## Claims

1. Brazed condenser for a motor vehicle air conditioning system, with a network comprising tubes with tube ends and fins and with headers provided on both sides of the network, which accommodate the tube ends and are provided with retaining elements secured positively and by adhesive force for the support or suspension of the condenser, the retaining elements (4, 9) being in addition designed as retainers for a refrigerant line (6, 11) of the condenser (1), **characterised in that** the retainers (4) have a U-profile with two U-legs (4b, 4c) into which half-sections (7) are incorporated as recesses for the accommodation and brazing of the refrigerant line (6).

2. Condenser according to claim 1, **characterised in that** the retainers (4, 9) and the refrigerant line (6, 11) are joined to one another positively and by adhesive force.

3. Condenser according to claim 1 or 2, **characterised in that** the retainer (4, 9) has a mounting hole (5, 10), the refrigerant line (6, 11) being located between the header (2, 8) and the mounting hole (5, 10).

4. Condenser according to claim 1, 2 or 3, **characterised in that** the refrigerant line (6, 11) is arranged parallel to the header (2, 8).

5. Condenser according to any of the preceding claims, **characterised in that** all components of the condenser including the retainers (4, 9) and the refrigerant lines (6, 11) can be brazed in one operation.

## Revendications

1. Condenseur brasé pour un système de climatisation d'un véhicule automobile, comprenant un réseau se composant de tubes comportant des extrémités tubulaires et des ailettes et comprenant des tubes collecteurs disposés des deux côtés du réseau, tubes collecteurs qui logent les extrémités tubulaires et présentent des éléments de retenue fixés par complémentarité de forme et par complémentarité de matière et servant de support ou de suspension pour le condenseur, où les éléments de retenue (4, 9) sont configurés en outre comme des fixations pour une conduite de fluide frigorigène (6, 11) du condenseur (1),
**caractérisé en ce que** les fixations (4) présentent un profilé en U comportant deux branches (4b, 4c) en U dans lesquelles des demi-profilés (7) sont usinés comme des évidements servant au logement et au brasage de la conduite de fluide frigorigène (6).

2. Condenseur selon la revendication 1, **caractérisé en ce que** les fixations (4, 9) et la conduite de fluide frigorigène (6, 11) sont reliés entre eux par complémentarité de forme et par complémentarité de matière.

3. Condenseur selon la revendication 1 ou 2, **caractérisé en ce que** la fixation (4, 9) présente une ouverture de fixation (5, 10), où la conduite de fluide frigorigène (6, 11) est disposée entre le tube collecteur (2, 8) et l'ouverture de fixation (5, 10).

4. Condenseur selon la revendication 1, 2 ou 3, **caractérisé en ce que** la conduite de fluide frigorigène (6, 11) est disposée parallèlement au tube collecteur (2, 8).

5. Condenseur selon l'une quelconque des revendications précédentes, **caractérisé en ce que** toutes les pièces du condenseur, y compris les fixations (4, 9) et les conduites de fluide frigorigène (6, 11), peuvent être brasées en une seule opération d'usinage.
